# FASCICULE DE BREVET EUROPEEN

(11) **EP 1 442 998 B1**
(45) Date de publication et mention de la délivrance du brevet: **05.03.2008**
(21) Numéro de dépôt: 04290156.1
(22) Date de dépôt: 21.01.2004
(51) Int. Cl.: B65D 83/40

(54) **Récipient composant un réservoir et un capot se fixant par engagement d'un bourrelet dans une gorge**
Elastische Verschlussvorrichtung und Behälter
Snap-on cap and container

(30) Priorité: 31.01.2003 FR 0301149
(43) Date de publication de la demande: 04.08.2004
(73) Titulaire: L'ORÉAL, 75008 Paris (FR)
(72) Inventeur: Kervoalen, Christian, 75018 Paris (FR)
(74) Mandataire: Leray, Noelle

(56) Documents cités:
- EP-A- 0 207 832
- FR-A- 2 224 362
- US-A- 3 799 392
- US-A- 3 831 820
- US-A1- 2002 113 092

## Description

La présente invention concerne un récipient comportant un réservoir et un capot destiné à être fixé sur le réservoir par l'engagement d'un bourrelet dans une gorge.

Dans ce type de récipient, les tolérances de fabrication sont telles que la forme et/ou les dimensions de la gorge ainsi que celles du bourrelet peuvent légèrement varier, ce qui peut entraîner un jeu axial et/ou latéral entre le capot et le réservoir. En outre, même en utilisant toujours le même moule pour la fabrication du capot et le même moule pour la fabrication du réservoir, le jeu qui peut exister entre les capots et les réservoirs obtenus n'est pas toujours identique d'un récipient à l'autre étant donné que chaque moule comporte plusieurs empreintes et que les capots issus d'une empreinte donnée ne sont pas toujours associés aux réservoirs issus d'une même empreinte. Le nombre important d'empreintes entraîne donc un nombre de combinaisons réservoir-capot relativement important et donc un nombre important de jeux différents.

Le document FR 2 224 362 décrit un récipient comportant un réservoir muni d'une rainure périphérique et un capot comportant des languettes dont l'extrémité est en saillie de façon à venir se loger dans la rainure du réservoir.

Aussi, est-ce un des objets de l'invention que de réaliser un récipient dans lequel le capot peut se fixer sur le réservoir en évitant que le capot puisse bouger axialement et/ou latéralement lorsqu'il est fixé sur le réservoir, et cela, quel que soit le jeu existant entre le bourrelet et la gorge.

C'est encore un autre objet de l'invention que de réaliser un tel récipient à moindre coût de fabrication.

Selon l'invention, ces objets sont atteints en réalisant un récipient comportant une partie formant réservoir et un capot, d'axe longitudinal X, destiné à être fixé sur le réservoir par l'engagement d'un bourrelet dans une gorge formés respectivement sur le capot et sur le réservoir ou inversement, le récipient comportant des moyens, de préférence distincts de la gorge et du bourrelet, destinés à limiter un mouvement axial et transversal entre le bourrelet et la gorge lorsque le bourrelet est en engagement avec la gorge, caractérisé en ce que les moyens comprennent au moins une ailette suffisamment fine pour être apte à se déformer.

Ainsi, on peut réaliser des récipients avec des tolérances de fabrication qui sont relativement grandes qui peuvent conduire à des jeux entre le bourrelet et la gorge selon l'axe longitudinal du capot, ou encore transversalement à cet axe, sans pour autant autoriser un mouvement axial ou transversal du capot par rapport au récipient.

De préférence, les moyens peuvent comprendre plusieurs ailettes espacées angulairement les unes des autres, et en particulier au moins trois ailettes radiales disposées par exemple à 120° les unes des autres. De telles ailettes ont une épaisseur relativement faible, à savoir de l'ordre du millimètre de sorte qu'elles peuvent se déformer afin, notamment, de se conformer à la forme de la gorge avec laquelle elles viennent en contact.

La (les) ailette(s) peut(vent) être contiguë(s) au bourrelet. Elle(s) peut(vent) s'étendre axialement depuis le sommet du bourrelet, ou encore depuis sa base. La (les) ailette(s) est(sont) par exemple de forme triangulaire.

Selon un mode de réalisation, le bourrelet peut être formé sur la paroi interne du capot et la gorge peut être formée sur la paroi externe du réservoir.

La gorge peut être une gorge annulaire qui s'étend dans un plan perpendiculaire à l'axe longitudinal du réservoir.

Le bourrelet peut être un bourrelet annulaire qui s'étend de façon continue dans un plan perpendiculaire à l'axe longitudinal du capot. Cela permet notamment d'obtenir un accrochage relativement dur. Alternativement, le bourrelet peut être discontinu, c'est-à-dire formé par plusieurs portions d'arc de cercle angulairement espacées et s'étendant dans un plan perpendiculaire à l'axe longitudinal du capot.

L'invention consiste, mis à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 illustre une vue éclatée en perspective d'un récipient selon l'invention ;
- la figure 2 représente en coupe le capot du récipient selon l'invention ;
- la figure 3A représente en partie le capot ; et
- la figure 3B représente en partie le capot fixé sur le réservoir.

Le récipient 10 illustré à la figure 1 comporte un réservoir 20 sur lequel vient se fixer un capot 40.

Selon l'exemple illustré, le réservoir est sous forme de flacon qui est destiné à contenir un produit, par exemple un produit cosmétique. Le flacon est par exemple réalisé par extrusion soufflage d'un matériau thermoplastique, par exemple en polypropylène. Le produit peut être distribué par une tête de distribution 30 qui comporte par exemple une pompe, et un bouton poussoir prévu pour actionner la pompe. Il est bien évident que le récipient peut ne pas comporter de tête de distribution et que le produit peut être distribué directement par une ouverture du flacon, par simple retournement du flacon ou encore en déformant les parois du flacon, lorsque le produit est sous forme fluide.

Le flacon 20 comprend un corps 21 sensiblement cylindrique, d'axe longitudinal X, fermé à une première extrémité par un fond 22. A l'extrémité opposée au fond, la section transversale diminue progressivement jusqu'à une portion d'accrochage 23 de section transversale circulaire, qui permet ia fixation du capot sur le flacon.

La portion d'accrochage 23 comporte une gorge annulaire 24 délimitée, d'une part, par une paroi annulaire plane 25 qui s'étend radialement à partir du corps 21 dans un plan perpendiculaire à l'axe X, jusqu'au fond de la gorge annulaire 24 et, d'autre part, par un cordon annulaire 26 formé au-dessus de la gorge annulaire 24.

La portion d'accrochage 23 se raccorde à un col 27 d'axe longitudinal X dont le bord libre délimite une ouverture permettant la sortie du produit contenu dans le réservoir. Selon l'exemple illustré, la tête de distribution 30 est fixée sur le col 27, par exemple au moyen d'une bague filetée.

Le capot 40 est destiné à se fixer sur le flacon 20 en coopérant avec la portion d'accrochage 23 du flacon de manière à fermer le flacon en enveloppant le col et la tête de distribution. Le capot est par exemple réalisé par injection d'un matériau thermoplastique, par exemple d'un polypropylène. Alternativement, le capot peut être réalisé en polyéthylène, en résine ionomère (par exemple en Surlyn^{®}), ou encore en polyéthylène téréphtalate (PET), en styrène acrylonytrile (SAN), ou en acrylonitrile butadiène styrène (ABS).

Le capot est formé par une jupe cylindrique 41 fermée à une première extrémité par une paroi transversale 42 qui peut être plane ou bombée comme on l'a représenté à la figure 2. La jupe 41 se termine, à sa seconde extrémité, par un bord libre 43.

Un bourrelet annulaire 44 est formé à proximité du bord libre 43, sur la surface interne de la jupe 41. Le bourrelet s'étend radialement de façon continue sur toute la périphérie de la jupe pour permettre un accrochage relativement dur. Alternativement, on peut prévoir que le bourrelet ne soit formé que par des portions annulaires angulairement espacées et formées dans un même plan, ce qui assouplit l'accrochage.

Le bourrelet 44 s'étend dans un plan perpendiculaire à l'axe longitudinal X du capot. Le bourrelet a un profil convexe et son sommet arrondi 440 délimite un diamètre intérieur minimum pour le capot. Le bourrelet se raccorde au bord libre 43 du capot par un chanfrein 441 dont la pente est telle qu'elle facilite l'insertion du capot sur le flacon. De l'autre côté du sommet du bourrelet, le bourrelet se raccorde à la paroi 41 par une portion 442 dont la pente est telle qu'elle permet l'accrochage contre le bord supérieur de la gorge 24 tout en autorisant le démoulage en force du bourrelet.

Des ailettes radiales 45, de forme triangulaire sont formées dans un plan parallèle à l'axe X, au-dessus du bourrelet 44. Elles s'étendent depuis le sommet 440 du bourrelet jusqu'à la surface interne de la jupe 41, et ont un bord libre 450 rectiligne. Il est bien évident qu'elles pourraient comporter un bord libre courbe, par exemple concave ou convexe. Les ailettes 45 sont très fines de manière à pouvoir se déformer contrairement au bourrelet 44 qui est relativement rigide. Le capot comporte par exemple 8 ailettes identiques espacées angulairement de manière régulière.

Lors de la fixation du capot sur le flacon, le bourrelet 44 franchit élastiquement le cordon 26 avant de se loger dans la gorge 24. Dans cette position de fixation, représentée en partie à la figure 3B, le bord libre 43 de la jupe 41 est en butée contre la paroi annulaire plane 25. Dans cette position, le bourrelet 44 est logé dans la gorge 24. Le diamètre interne de la jupe 41, au-dessus du bourrelet est environ égal au diamètre externe du cordon 26 de sorte que ce dernier est destiné à être au contact de la paroi. La portion 442 du bourrelet est destinée à venir au contact du bord inférieur du cordon 26. Toutefois, avec les variations de dimensions qui peuvent se produire dues aux tolérances de fabrication, il arrive que le diamètre externe du cordon soit légèrement inférieur au diamètre interne de la jupe 41 et/ou que la portion 442 du bourrelet soit légèrement en retrait du bord inférieur du cordon 26. Dans un tel cas, le bord 450 des ailettes vient s'écraser sur le cordon 26 et se déforme du fait de la faible épaisseur des ailettes pour s'adapter à la forme du cordon 26, comme on le voit sur la figure 3B. Ainsi, grâce à la présence des ailettes, le capot ne peut plus bouger axialement ni transversalement par rapport au flacon.

Selon un exemple de réalisation, le diamètre interne ***d*** de la jupe 41, au-dessus du bourrelet est environ égal à 31,06 mm, à ± 0,2 mm. La longueur ***l*** mesurée entre le bord libre 43 et la jonction entre la portion 443 du bourrelet et la paroi 41 est égale à 2,1 mm ± 0,1 mm. L'épaisseur ***e*** du bourrelet mesurée radialement est égale à 0,5 mm ± 0,1 mm. La hauteur axiale ***p*** de la gorge 24 est par exemple égale à 1,5 mm ±0,1 mm. Les ailettes 46 ont une épaisseur d'environ 0,45 mm et s'étendent sur une hauteur axiale ***h*** environ égale à 1,2 mm. La largeur des ailettes, mesurée radialement, diminue de façon linéaire le long de cette hauteur axiale, entre une extrémité inférieure située à la hauteur axiale du sommet du bourrelet, et une extrémité supérieure. A leur extrémité inférieure, la largeur des ailettes est égale à l'épaisseur radiale ***e*** du bourrelet, puis elle diminue jusqu'à rejoindre la paroi 41 au niveau de l'extrémité supérieure.

Bien entendu, les dimensions des ailettes sont déterminées en fonction du jeu à rattraper entre le capot et la gorge. Elles sont également choisies en fonction du matériau dans lequel elles sont réalisées et en particulier en fonction de la souplesse du matériau. En effet, plus le matériau utilisé est rigide, plus les ailettes devront être fines de manière à pouvoir se déformer et se conformer à la forme de la gorge.

Selon une variante non représentée, la gorge peut être formée sur la paroi interne du capot dans l'épaisseur de celle-ci. Le bourrelet et les ailettes sont alors formés sur la surface externe du flacon. Selon cette variante, afin de former avec précision les ailettes, le flacon sera de préférence réalisé non pas par extrusion soufflage mais par injection soufflage, le col du flacon ainsi que la base du col comportant le bourrelet et les ailettes étant réalisés par injection et le corps du flacon étant soufflé.

Le récipient qui vient d'être décrit comporte un réservoir sous forme de flacon mais il est bien évident qu'il peut être formé par un réservoir de toute autre forme, par exemple sous forme d'un pot.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. Récipient (10) comportant une partie formant réservoir (20) et un capot (40), d'axe longitudinal X, destiné à être fixé sur le réservoir par l'engagement d'un bourrelet (44) dans une gorge (24) formés respectivement sur le capot et sur le réservoir, ou inversement, le récipient comportant des moyens (45) destinés à limiter un mouvement axial et transversal entre le bourrelet et la gorge lorsque le bourrelet est en engagement avec la gorge,
**caractérisé en ce que** les moyens (45) comprennent au moins une ailette suffisamment fine pour être apte à se déformer.

2. - Récipient selon la revendication précédente, **caractérisé en ce que** les moyens (45) comprennent plusieurs ailettes espacées les unes des autres.

3. - Récipient selon l'une quelconque des revendications précédentes, **caractérisé en ce que** la ou les ailettes (45) est(sont) contiguë(s) au bourrelet (44).

4. - Récipient selon la revendication précédente, **caractérisé en ce que** la (les) ailette(s) (45) a(ont) une forme triangulaire.

5. - Récipient selon l'une quelconque des revendications précédentes, **caractérisé en ce que** le bourrelet (44) est formé sur la paroi interne du capot (40) et la gorge (24) est formée sur la paroi externe du réservoir (20).

6. - Récipient selon l'une quelconque des revendications précédentes, **caractérisé en ce que** la gorge (24) est une gorge annulaire qui s'étend dans un plan perpendiculaire à l'axe longitudinal du réservoir (20).

7. - Récipient selon l'une quelconque des revendications précédentes, **caractérisé en ce que** le bourrelet (44) est un bourrelet annulaire, continu ou discontinu, qui s'étend dans un plan perpendiculaire à l'axe X du capot (40).

## Claims

1. Receptacle (10) comprising a part forming a container (20) and a cap (40), of longitudinal axis X, which cap is designed to be fixed to the container by engaging a bead (44) in a groove (24), the former formed on the cap and the latter on the container, or vice versa, the receptacle comprising means (45) designed to limit axial and transverse movement between the bead and the groove when the bead is engaged in the groove, said receptacle being **characterized in that** the means (45) comprise at least one tab narrow enough to be able to deform.

2. Receptacle according to the preceding claim, **characterized in that** the means (45) comprise several tabs arranged at intervals from each other.

3. Receptacle according to any one of the preceding claims, **characterized in that** the tab or tabs (45) is/are contiguous with the bead (44).

4. Receptacle according to the preceding claim, **characterized in that** the tab or tabs (45) is/are triangular.

5. Receptacle according to any one of the preceding claims, **characterized in that** the bead (44) is formed on the inner wall of the cap (40) and the groove (24) is formed on the outer wall of the container (20).

6. Receptacle according to any one of the preceding claims, **characterized in that** the groove (24) is an annular groove extending in a plane perpendicular to the longitudinal axis of the container (20).

7. Receptacle according to any one of the preceding claims, **characterized in that** the bead (44) is a continuous or discontinuous annular bead extending in a plane perpendicular to the X axis of the cap (40).

## Patentansprüche

1. Behälter (10), der einen ein Reservoir (20) bildenden Teil und eine Kappe (40) mit einer Längsachse X aufweist, die dazu bestimmt ist, auf dem Reservoir durch Eingriff eines Wulsts (44) in eine Kehle (24) befestigt zu werden, die auf der Kappe bzw. dem Reservoir oder umgekehrt ausgebildet sind, wobei der Behälter Mittel (45) aufweist, die dazu bestimmt sind, eine axiale Bewegung und eine Querbewegung zwischen dem Wulst und der Kehle zu begrenzen, wenn der Wulst mit der Kehle in Eingriff ist, **dadurch gekennzeichnet, dass** die Mittel (45) mindestens eine Rippe aufweisen, die ausreichend dünn ist, um sich verformen zu können.

2. Behälter nach dem vorhergehenden Anspruch, **dadurch gekennzeichnet, dass** die Mittel (45) mehrere Rippen in Abstand zueinander aufweisen.

3. Behälter nach einem der vorhergehenden Ansprüche, **dadurch gekennzeichnet, dass** die Rippe(n) (45) an den Wulst (44) angrenzt (angrenzen).

4. Behälter nach dem vorhergehenden Anspruch, **dadurch gekennzeichnet, dass** die Rippe(n) eine Dreieckform hat (haben).

5. Behälter nach einem der vorhergehenden Ansprüche, **dadurch gekennzeichnet, dass** der Wulst (44) auf der Innenwand der Kappe (40) und die Kehle (21) auf der Außenwand des Reservoirs (20) ausgebildet ist.

6. Behälter nach einem der vorhergehenden Ansprüche, **dadurch gekennzeichnet, dass** die Kehle (24) eine Ringkehle ist, die sich in einer Ebene lotrecht zur Längsachse des Reservoirs (20) erstreckt.

7. Behälter nach einem der vorhergehenden Ansprüche, **dadurch gekennzeichnet, dass** der Wulst (44) ein durchgehender oder nicht durchgehender Ringwulst ist, der sich in einer Ebene lotrecht zur Achse X der Kappe (40) erstreckt.
